# EUROPÄISCHE PATENTANMELDUNG

(11) **EP 0 684 432 A1**
(43) Veröffentlichungstag der Anmeldung: **29.11.1995**
(21) Anmeldenummer: 95106963.2
(22) Anmeldetag: 09.05.1995
(51) Int. Cl.: F24H 1/26

(54) **Dreizug-Heizkessel**

(30) Priorität: 27.05.1994 DE 4418495
(71) Anmelder: VIESSMANN WERKE GmbH & CO., D-35107 Allendorf/Eder (DE)
(72) Erfinder: Burger, Helmut, Prof. Dr.-Ing., D-35216 Biedenkopf-Kombach (DE); Hofmann, Robert, D-35116 Hatzfeld (DE)
(74) Vertreter: Wolf, Günter, Dipl.-Ing.

(57) **Zusammenfassung**

Die Erfindung betrifft einen Dreizug-Heizkessel, bestehend aus einem wasserführenden Gehäuse (1) mit einer den ersten Zug (2) bildenden Brennkammer (3) mit brennerfernen, zum zweiten in Kanäle (4') gegliederten, längs der Brennkammer (3) erstreckten Zug (4) führenden Abzugsöffnungen (5), zu welchem zweiten zur Abgassammelkammer (7) verschlossenen Zug (4) der dritte, ebenfalls in Kanäle (6') gegliederte und ebenfalls längs der Brennkammer (3) erstreckte Zug (6) parallel erstreckt ist. Um auf einfache Weise das verfügbare Durchströmvolumen der Züge an das abnehmende Abgasvolumen anzupassen, weisen erfindungsgemäß die den zweiten Zug (4) bildenden Kanäle (4') insgesamt ein größeres, durchströmbares Volumen auf als die des dritten Zuges (6), wobei die größere Anzahl der Kanäle (4') des zweiten Zuges (4) unterhalb und eine geringere Anzahl dieser Kanäle (4') zusammen mit allen Kanälen (6') des dritten Zuges (6) oberhalb der horizontalen Längsmittelebene (E) der Brennkammer (3) angeordnet sind und wobei ferner die Brennkammer (3) zur Brennerseite hin mit einer Ringblende (11) verschlossen ist.

## Beschreibung

Die Erfindung betrifft einen Dreizug-Heizkessel, bestehend aus einem wasserführenden Gehäuse mit einer den ersten Zug bildenden Brennkammer mit brennerfernen, zum zweiten in Kanäle gegliederten, längs der Brennkammer erstreckten Zug führenden Abzugsöffnungen, zu welchem zweiten Zug der dritte, ebenfalls in Kanäle gegliederte und ebenfalls längs der Brennkammer erstreckte Zug parallel erstreckt ist.

Derartige Dreizug-Heizkessel sind bspw. nach der CH-A-485 182 bekannt. Unter "parallel erstreckt" bzgl. des dritten Zuges ist dabei zu verstehen, daß sich die Kanäle des dritten Zuges zwischen den Kanälen des zweiten Zuges erstrecken, d.h., die Heizgase durchströmen die Brennkammer und die beiden Folgezüge jeweils im Gegenstrom. Der Gegebenheit, daß sich die Heizgase auf ihrem Weg zum Heizgasabzug abkühlen, also ihr Volumen reduzieren, ist bislang und soweit bekannt nur durch Heizgaszugeinsätze entsprochen worden, deren Dichteanordnung zur Abzugsseite hin zunimmt, oder daß man den Querschnitt bspw. des dritten Zuges kleiner bemißt als den des zweiten Zuges. Soweit bekannt wurde Letzteres nur dadurch erreicht, daß man unter Abkehr vom Bauprinzip nach der CH-A-485 182 für den dritten Zug mehrere, entsprechend querschnittskleine Rohre im wasserführenden Gehäuse oberhalb der Brennkammer einbauen mußte. Den Auftriebstendenzen heißer Verbrennungsgase im Heizkessel ist im übrigen auch nicht beim Heizkessel nach der vorerwähnten CH-A-485 182 Rechnung getragen, d.h., der Füllungsgrad der Heizgaszüge im unteren Bereich ist schlechter als in den sich oben erstreckenden Heizgaszügen. Außerdem ergibt sich eine Vielzahl von Heizgasumlenkstellen auf dem ganzen Umfang der Brennkammer, was vermutlich mit Ursache für eine nicht unbeträchtliche Geräuschbildung bei solchen Heizkesseln ist.

Der Erfindung liegt die Aufgabe zugrunde, einen Dreizug-Heizkessel der eingangs genannten Art dahingehend zu verbessern und auszubilden, daß der gesamte Strömungsweg hinter der Brennkammer dem abnehmenden Heizgasvolumen und der sich damit mindernden Strömungsgeschwindigkeit der Heizgase auf einfache Weise angepaßt ist, wobei aber gleichzeitig die Überströmbereiche von der Brennkammer in den zweiten Zug und vom zweiten in den dritten Zug als jeweils alle Einzelzüge erfassende, offene Überströmquerschnitte ausgebildet, also diskrete separate Überströmquerschnitte vermieden sein sollen.

Diese Aufgabe ist bei einem Heizkessel der gattungsgemäßen Art nach der Erfindung dadurch gelöst, daß die den zweiten Zug bildenden Kanäle insgesamt ein größeres, durchströmbares Volumen aufweisen als die des dritten Zuges, wobei die größere Anzahl der Kanäle des zweiten Zuges unterhalb und eine geringere Anzahl dieser Kanäle zusammen mit allen Kanälen des dritten Zuges oberhalb der horizontalen Längsmittelebene der Brennkammer angeordnet sind. Außerdem ist die Brennkammer zur Brennerseite hin mit einer Ringblende verschlossen.

Bei dieser erfindungsgemäßen Lösung ist also der wesentliche Teil des zweiten Zuges gezielt in der unteren Hälfte um die Brennkammer angeordnet, während sich der volumenreduzierte dritte Zug mit einem Restteil des zweiten Zuges längs der oberen Hälfte der Brennkammer erstreckt. Angenommen, der gesamte ringzylindrische Zug um die Brennkammer herum wäre in zweiunddreißig Einzelzüge gegliedert und die Einzelzüge des zweiten und dritten Zuges wären sich jeweils abwechselnd angeordnet, so ergäben sich sechzehn einzelne Umlenkstellen von der Brennkammer in die Kanäle des zweiten Zuges. Demgegenüber und durch die kompakte Zusammenfassung aller Einzelkanäle des zweiten Zuges ergibt sich bei der erfindungsgemäßen Ausbildung praktisch nur eine entsprechend große Umlenkstelle. Beim Übergang vom zweiten zum dritten Zug ergibt sich die gleiche Situation. Abgesehen davon müssen die Heizgase konsequent zunächst den sich im wesentlichen unten erstreckenden Bereich des ringzylindrischen Gesamtzuges durchströmen, d.h., in diesem unteren Bereich ist ohne sonstige Hilfsmaßnahmen für einen guten Füllungsgrad gesorgt. Neben der erreichbaren Anpassung an das abnehmende Strömungsvolumen der Heizgase ist eine beachtliche Reduzierung der Geräuschbildung beobachtbar und außerdem hat sich bezüglich einer Kondensatbildung und Schadstoffemission eine solche Ausbildung als außerordentlich günstig erwiesen, was offenbar damit zu erklären ist, daß, wie erwähnt, die heißen Abgase im wesentlichen zunächst nur den unteren Bereich des Heizkessels passieren können. Bezüglich vorteilhafter weiterer Ausgestaltungen wird auf die im einzelnen noch näher zu erläuternden Unteransprüche verwiesen.

Der erfindungsgemäße Dreizug-Heizkessel wird nachfolgend anhand der zeichnerischen Darstellung von Ausführungsbeispielen näher erläutert.

Es zeigt
Fig. 1 einen Längsschnitt durch den Dreizug-Heizkessel;
Fig. 2 einen Querschnitt durch den Dreizug-Heizkessel gem. Fig. 1 im Bereich der Züge;
Fig. 3 A-C Schnitte durch unterschiedliche Ausführungsformen der Zugkanäle und
Fig. 4 schematisch und im Schnitt eine bauliche Einzelheit.

Der Dreizug-Heizkessel besteht in bekannter Weise aus einem wasserführenden Gehäuse 1 mit einer den ersten Zug 1 bildenden Brennkammer 3 mit brennerfernen, zum zweiten in Kanäle 4' gegliederten, längs der Brennkammer 3 erstreckten Zug 4 führenden Abzugsöffnungen 5, zu welchem zweiten zur Abgassammelkammer 7 verschlossenen Zug 4 der dritte, ebenfalls in Kanäle 6' gegliederte und ebenfalls längs der Brennkammer 3 erstreckte Zug 6 parallel erstreckt ist.

Wesentlich und nach Maßgabe der gestellten Aufgabe weisen die den zweiten Zug 4 bildenden Kanäle 4' insgesamt ein größeres, durchströmbares Volumen auf als die des dritten Zuges 6, wobei die größere Anzahl der Kanäle 4' des zweiten Zuges 4 unterhalb und eine geringere Anzahl dieser Kanäle 4' zusammen mit allen Kanälen 6' des dritten Zuges 6 oberhalb der horizontalen Längsmittelebene E der Brennkammer 3 angeordnet sind. Wesentlich ist dabei außerdem, daß die Brennkammer 3 zur Brennerseite hin mit einer Ringblende 11 verschlossen ist (siehe Fig. 4).

Wie in der Fig. 3 A bis C dargestellt, weisen die Kanäle 4', 6'sowohl des zweiten 4 als auch des dritten Zuges 6 im wesentlichen die gleichen Querschnitte auf. Bei der Ausführungsform nach Fig. 3 C handelt es sich um einen in einen des ganze Gehäuse 1 durchgreifenden Rohrzug 10 eingesetzten Grußkörper, der die Kanäle 4', 6'enthält und der gleichzeitig auch die Wand 9 der Brennkammer 3 bildet. Dieser Gußkörper ist je nach Länge der Brennkammer 3 aus zwei oder mehreren Ringen ausgebildet. Die Volumenreduzierung des dritten Zuges 6 gegenüber dem zweiten Zug 4 ist dadurch erreicht, daß, orientiert am Ausführungsbeispiel gemäß Fig. 2, der zweite Zug 4 von neunzehn Kanälen 4' und der dritte Zug 6 von nur dreizehn Kanälen 6' gebildet wird. Die dargestelte Kreuzschraffur in Fig. 2 dient nur zur Verdeutlichung der Kanäle, die den zweiten Zug 4 bilden. Bezogen auf das gesamte durchströmbare Volumen des zweiten und dritten Zuges 4, 6 wird dabei vom zweiten Zug etwa 55 bis 65 %, vorzugsweise 60 %, beansprucht.

Am Ende der Brennkammer 3, also vor dem Brennkammerboden 3' ist ein alle Kanäle 4' des zweiten Zuges 4 erfassender, die Abzugsöffnung 5 bildender Überströmschlitz 5' in der Brennkammerwand 9 beim Ausführungsbeispiel gem. Fig. 3 B vorgesehen.

Bei der Ausführungsform der Kanäle 4', 6' gem. Fig. 3 C, d.h., Verwendung eines Gußkörpers in Form mehrerer Einzelringe (nicht besonders dargestellt) sind die Kanäle 4' am letzten Ring radial offen und die Kanäle 6' des dritten Zuges 6 radial geschlossen, aber axial zur Abgassammelkammer 7 hin offen ausgebildet.

Bei den Blechkonstruktionen der Kanäle 4', 6' gem. der Fig. 3 A, B werden die U-Profile 13', die Blechstreifen 13 bzw. die Brennkammerwand 9 sinngemäß so bemessen und zugeschnitten, daß sich entsprechende Überströmöffnungen ergeben.

Die in Fig. 4 dargestellte Ringblende 11 sorgt dafür, daß die vom Brenner 12 erzeugten Heizgase nicht direkt in den dritten Zug 6 einströmen können, sondern ihren Weg, wie in Fig. 1 mit Pfeilen angedeutet, durch den Schlitz 5', den zweiten Zug 4 und zwischen Brennkammerverschluß 14 und Ringblende 11 zum dritten Zug 6 und von da aus zur Sammelkammer 7 mit dem Abgasanschluß 8 nehmen müssen.

Die Überströmung am Ende der Brennkammer 3 erfolgt also nicht in diskreten Einzelströmen, und die Heizgase verlassen auf breiter Front den zweiten Zug 4 und treten nach Umströmung des Brenners 12 in den dritten Zug 6 ein, den sie ebenfalls auf breiter Front als in sich geschlossener Abgasstrom verlassen. Sonst gegebene und vermutlich für die Geräuschbildung mit verantwortliche Querpulsationen einzelner Heizgasströme sind damit vermieden.

## Patentansprüche

1. Dreizug-Heizkessel, bestehend aus einem wasserführenden Gehäuse (1) mit einer den ersten Zug (2) bildenden Brennkammer (3) mit brennerfernen, zum zweiten in Kanäle (4') gegliederten, längs der Brennkammer (3) erstreckten Zug (4) führenden Abzugsöffnungen (5), zu welchem zweiten zur Abgassammelkammer (7) verschlossenen Zug (4) der dritte, ebenfalls in Kanäle (6') gegliederte und ebenfalls längs der Brennkammer (3) erstreckte Zug (6) parallel erstreckt ist,
dadurch gekennzeichnet,
daß die den zweiten Zug (4) bildenden Kanäle (4') insgesamt ein größeres, durchströmbares Volumen aufweisen als die des dritten Zuges (6), wobei die größere Anzahl der Kanäle (4') des zweiten Zuges (4) unterhalb und eine geringere Anzahl dieser Kanäle (4') zusammen mit allen Kanälen (6') des dritten Zuges (6) oberhalb der horizontalen Längsmittelebene (E) der Brennkammer (3) angeordnet sind und wobei ferner die Brennkammer (3) zur Brennerseite hin mit einer Ringblende (11) verschlossen ist.

2. Dreizug-Heizkessel nach Anspruch 1,
dadurch gekennzeichnet,
daß die Kanäle (4', 6') sowohl des zweiten (4) als auch des dritten Zuges (6) im wesentlichen die gleichen Querschnitte aufweisen.

3. Dreizug-Heizkessel nach Anspruch 1 oder 2, dadurch gekennzeichnet,
daß am abströmseitigen Ende der Brennkammer (3) ein alle Kanäle (4') des zweiten Zuges (4) erfassender, die Abzugsöffnung (5) bildender Überströmschlitz (5') angeordnet ist.

4. Dreizug-Heizkessel nach einem der Ansprüche 1 bis 3,
dadurch gekennzeichnet,
daß die Kanäle (4') des zweiten Zuges (4) bezogen auf das gesamte Durchströmvolumen des zweiten und dritten Zuges (4, 6) ein Gesamtdurchströmvolumen von 55 bis 65 % aufweisen.
